# EUROPÄISCHE PATENTSCHRIFT

(11) **EP 1 108 110 B1**
(45) Veröffentlichungstag und Bekanntmachung des Hinweises auf die Patenterteilung: **12.11.2003**
(21) Anmeldenummer: 99952442.4
(22) Anmeldetag: 19.08.1999
(51) Int. Cl.: E21B 19/00, E21B 19/20, E21B 15/00

(54) **BOHRVORRICHTUNG UND VERFAHREN ZUM ABTEUFEN EINER BOHRUNG**
DRILLING DEVICE AND METHOD FOR DRILLING A WELL
DISPOSITIF DE FORAGE ET PROCEDE DE FORAGE D'UN PUITS

(30) Priorität: 19.08.1998 DE 19837692
(43) Veröffentlichungstag der Anmeldung: 20.06.2001
(73) Patentinhaber: BENTEC GMBH Drilling & Oilfield Systems, 48455 Bad Bentheim (DE)
(72) Erfinder: DIRKS, Thorsten, D-48465 Schüttorf (DE); MOSS, Johannes, D-48529 Nordhorn (DE)
(74) Vertreter: Köckeritz, Günter
(86) Internationale Anmeldenummer: DE9902599
(87) Internationale Veröffentlichungsnummer: WO00011308

(56) Entgegenhaltungen:
- EP-A- 0 243 210
- EP-A- 0 272 850
- EP-A- 0 379 187
- US-A- 3 734 208
- US-A- 5 018 588

## Beschreibung

Die Erfindung betrifft eine Bohrvorrichtung für eine Bohranlage beziehungsweise eine Bohranlage, die für Explorations- und Förderbohrungen, insbesondere auf Kohlenwasserstofflagerstätten eingesetzt werden kann. Diese Bohrvorrichtung kann sowohl Onshore als auch Offshore eingesetzt werden. Des Weiteren betrifft diese Erfindung ein Verfahren zum Abteufen einer derartigen Bohrung.

Moderne Bohranlagen nach dem Stand der Technik bestehen aus einer Vielzahl von Komponenten, wie einem Hebewerk (Drawworks), einer Kraftverschraubeinrichtung (Iron roughneck), einer Arbeitsbühne (Rig floor), einem Gestängehandlingsystem (Pipe handler), einem Gestängevorratslager (Pipe rack), einem Kronenlager (Crown block) mit einem Flaschenzugblock (Travelling block) und einem Kraftdrehkopf (Top drive) sowie einer Gestängerampe (Pipe ramp) und einem Laufsteg (Catwalk) für das Bohrgestänge sowie diversen Hilfseinrichtungen für die Handhabung.

Derartige Bohranlagen haben den Nachteil, dass sie aus einer Vielzahl von Komponenten bestehen, die aufgrund des ständigen Wechsels der Bohrlokalität der Bohranlagen eine aufwendige und teure Logistik sowie umfangreiches Personal benötigen. Daneben sind die einzelnen Komponenten hinsichtlich ihres Platzbedarfes nicht aufeinander abgestimmt, so dass ein relativ großer Bohrplatz benötigt wird, der jedoch häufig nicht vorhanden (Off-shore) oder sehr kostenintensiv ist.

Die US 5,018,588 beschreibt ein Ankerbohrgerät zum Einbringen von Erdankern, wie sie In der Tiefbauindustrie zwecks Absicherung von Böschungen und Pfahlwänden Verwendung findet. Das offenbarte Ankerbohrgerät weist ein Raupenfahrwerk auf, auf dem mittels eines Drehkranzes ein Geräteoberteil aufsitzt. Auf diesem Oberteil ist ein Mast angeordnet, an dem ein Schlitten befestigt ist, an dem wiederum über eine Dreheinrichtung sowie einen Hydraulikzylinder eine Bohrlafette angeordnet ist. Diese Bohrlafette besteht aus einem Traggestell, einem Bohrantrieb sowie zwei Greifern, in denen eine Bohrstange gehalten werden kann.

Das Ankerbohrgerät ist wie weitere Ankerbohrgeräte (z. B. EP 0 379 187 A1), nur zum Einbringen von Erdankern im Zuge von Tiefbauarbeiten geeignet. Diese Ankerbohrungen reichen lediglich wenige Meter tief in den Boden oder das Gestein und weisen nur geringe Gestangelängen maximal bis zu 6 m und Gestängedurchmesser bis maximal 176 mm auf (Spalte 1, Zeile 62 bis 64). Zum Abteufen von Explorations- und Förderbohrungen, wie sie beispielhaft in der Erdöl- Erdgasindustrie benötigt werden, sind derartige Ankerbohrgeräte völlig ungeeignet.

Die Aufgabe dieser Erfindung ist es, eine Bohrvorrichtung für Explorations- und Förderbohrungen, eine Bohranlage sowie ein Verfahren vorzuschlagen, mit der entscheidende Kosteneinsparungen in Bezug auf Logistik- und Personalkosten erzielt werden können. Die Aufgabe der Erfindung wird erfindungsgemäß durch die Ansprüche 1, 16, 21, 25 und 26 gelöst. Weitere vorteilhafte Ausgestaltungen der Erfindung sind in den Unteransprüchen angegeben.
Die erfindungsgemäße Bohrvorrichtung für Explorations- und Förderbohrungen besteht aus einer Trageinrichtung, an oder in der mittels einer Führung ein axial zur Längsachse der Trageinrichtung verschiebbarer Kraftdrehkopf, ein multifunktionaler Greifer, welcher senkrecht zur Trageinrichtung verfahrbar ist und das Bohrgestänge führt als auch greift, wobei die Trageinrichtung selbst starr, vorzugsweise schwenkbar und/oder drehbar gelagert ist Mit der Tragvorrichtung ist ein Zwischenstück oder ein Drehkranz verbunden, wobei das Zwischenstück oder der Drehkranz unmittelbar am Fuß der Trageinrichtung angeordnet ist.

Die mit der Erfindung erzielten Vorteile bestehen insbesondere darin, dass eine Bohrvorrichtung geschaffen wird, die außergewöhnlich platzsparend ist und das Gestänge selbstständig handeln kann. Dabei nimmt in vorteilhafter Weise der mit der Trageinrichtung verbundene Drehkranz beziehungsweise das Zwischenstück die auf die Tragvorrichtung wirkenden Kräfte auf.

Der Kraftdrehkopf besteht aus dem eigentlichen Antrieb, um das Gestänge zu drehen und aus einer Handlingseinrichtung, welche das Gestänge mit der Antriebswelle des eigentlichen Antriebs verbindet. Diese Handlingseinrichtung befindet sich unterhalb des eigentlichen Kraftdrehkopfes. Optional ist an dem Kraftdrehkopf eine Verschraub- und Kontereinrichtung angeordnet.

Außerdem ist unter dem Kraftdrehkopf und der Handlingseinheit ein Elevator angeordnet, welcher zum Anheben des Gestänges aus der vertikalen Position dient.

Der Kraftdrehkopf ist auf einem Aufnahmerahmen angeordnet, der beispielsweise mittels eines Seiles, das auch mehrfach eingeschert sein kann, mit dem Hebewerk verbunden ist. Der Aufnahmerahmen wird beispielsweise mittels Führungsrollen in einer Linearführung parallel zur Längsachse der Trageinrichtung bewegt. Die Linearführung kann sowohl außen als auch innen mit der Trageinrichtung verbunden sein.

Der Kraftdrehkopf ist mit dem Aufnahmerahmen in Linearführung verschiebbar ausgebildet. Der Aufnahmerahmen für den Kraftdrehkopf kann in oder an der Trageinrichtung angeordnet sein. Die Führung kann beispielsweise durch Gleitschiene und Gleitstücke sowie durch Zahnstangen und Ritzeln oder Führungsrollen und Führungsschienen gewährleistet werden, Als möglicher Linearantrieb sind neben Zahnstangenantrieben Spindelantriebe, hydraulische Antriebe oder auch mehrere Kettenzüge denkbar, Aber auch weltere Linearantriebe, die durch den technologischen Fortschritt entstehen, könnten eingebaut werden. Eine weitere Möglichkeit stellt ein Seilzug oder eine Flaschenzugkombination mit einen Hebewerk, einem Flaschenzugblock, einem Totsellanker, einer Reserveseiltrommel und einem Kronenblock (Lager) dar.

Vorzugsweise ist die Trageinrichtung in einer Kastenkonstruktion ausgebildet, z. B. wenn sie schwenkbar ist, in einer Art Schwinge, Die Lagerung des Fußes der Trageinrichtung kann auf, in oder unterhalb der Arbeitsbühne sein. Eine weitere Möglichkeit ist die Installation der Trageinrichtung inklusive des Fußes auf einem Trägerfahrzeug, wie z. B. einer fahrbaren Workover-Anlage.

Als mögliche Arbeitsbühne kann der Boden, d. h. die Geländeoberfläche, genutzt werden. In einer besonderen Ausgestaltung der Erfindung ist die Arbeitsbühne der Bohrvorrichtung mit einem Unterbau, der aus Unterbauboxen und/oder Unterbaustützen oder anderen Standardlösungen (Slingshot etc.) bestehen kann, verbunden.

Bei einer besonders vorteilhaften Weiterbildung der Erfindung weist der Drehkranz der erfindungsgemäßen Bohrverrichtung eine Durchführung auf, durch die ein Seil geführt wird, welches den Kraftdrehkopf Ober ein Kronenlager mit dem Hebewerk verbindet. Vorzugsweise ist die Durchführung in der Mitte des Zwischenstückes oder des Drehkranzes angeordnet, um eine optimale Seilführung während des Betriebes der Bohrvorrichtung zu gewährieisten.

Eine weitere Ausgestaltung sieht vor, dass im unteren Bereich der Trageinrichtung knapp oberhalb der Arbeitsbühne eine Kraftverschraubvorrichtung angeordnet ist, wobei diese zum Kontern und Brechen dient.

Die Kraftverschraubvorrichtung kann schwenkbar und/oder verfahrbar an der Trageinrichtung angeordnet sein. Alternativ dazu besteht die Möglichkeit, dass die Kraftverschraubeinrichtung verfahrbar oder schwenkbar auf der Arbeitsbühne angeordnet werden kann.

Unterhalb oder auf der Arbeitsbühne wird vorteilhaft eine Haltevorrichtung, z. B. zum Abfangen des Bohrgestänges oder der Bohrrohre (Casings) angebracht.

Die Bohrvorrichtung kann ebenfalls in einer weiteren Ausführung verschiebbar angeordnet sein. Durch Verschieben aus der Bohrlochmitte kann der Bohrlochkopf (Wellhead) zugänglich gemacht werden, um so insbesondere das Auf- und Absetzen schwerer Preventer stacks zu erleichtern. Des Weiteren besteht die Möglichkeit, die senkrecht stehende Bohrvorrichtung aus dem Bereich des Bohrloches herauszubewegen und beispielsweise in den Bereich von Gestängevorratslagern zu steuern, um Gestänge aufzunehmen. Darüber hinaus kann in vorteilhafter Weise die Bohrvorrichtung gegenüber der Bohrlochmitte (Centre-Line) justiert werden. Weiterhin können aus mehreren nebeneinander angeordneten und beispielweise senkrecht gestellten Gestängevorratslagern Gestänge entnommen werden. Außerdem wird durch diese vorteilhafte Ausgestaltung die Möglichkeit geschaffen, die Bohrvorrichtung bei Reihenbohrungen (Clusterbohrungen) z. B. offshore von Bohrung zu Bohrung zu verschieben.

Die Trageinrichtungen sind freistehend, welches bedeutet, dass keine zusätzliche Stahlbaustruktur an der Arbeitsbühne befestigt werden muß, um die Trageinrichtungen zu stabilisieren. Es besteht jedoch auch die Möglichkeit, eine Stahlbaustruktur, beispielsweise auf der Arbeitsbühne, zu installieren, wodurch eine Leichtbauweise der Trageinrichtung ermöglicht wird, da eine solche Zusatzstruktur die Steifigkeit erhöhen und eine hohe Biegesteifigkeit erzielen würde. Die Hauptkräfte können in eine solche Stahlbaustruktur abgeleitet werden.

In einem solchen Fall würde im oberen Bereich dieser zusätzlichen Stahlbaustruktur eine Haltevorrichtung vorzugsweise eine Verriegelungseinheit angeordnet werden, der sowohl eine schwenkbare als auch drehbare Trageinrichtung in einer definierten Position halten würde. Diese Verriegelungseinrichtung kann durch einen Hohlzylinder ausgestaltet sein, an dem ein Spülungsschlauch angeschlossen und an dem ein Ventil angeordnet ist, um die Spülungszufuhr zu gewährleisten. Dem Spülungsschlauch wird die Spülung über eine an oder in der Trageinrichtung oder an der zusätzlichen Stahlbaustruktur angeordneten Steigleitung zugeführt. Gerade wenn die Trageinrichtung geschwenkt wird, ist es vorteilhaft, in die Verriegelungseinrichtung die Spülungszufuhr zu integrieren, so dass quasi automatisch und ohne weiteren Arbeitsschritt die Spülung zur Verfügung steht.

Durch die Linearbewegung des Kraftdrehkopfes müssen flexible Leitungen für Spülung, Energie und Steuerung von der Steigleitung zum Kraftdrehkopf vorgesehen werden. Diese kann z. B. durch eine im oberen Bereich der Trageinrichtung angeordnete Trommel gewährleistet werden, welche bei der Abwärtsbewegung den Spülschlauch abrollt und bei der Aufwärtsbewegung diesen wieder auftrommelt, so dass die Gefahr des Abreißens oder anderer Beschädigungen während des Gestängeein- und -ausbaus vermieden wird.

Der Kraftdrehkopf ist in einer bevorzugten Ausführung um eine parallele Achse der Trageinrichtung drehbar angeordnet. Dadurch muss zur Aufnahme eines Gestänges nur ein Teil der Bohrvorrichtung und damit eine geringere Last bewegt werden. Darüber hinaus kann der Drehkranz eingespart werden. Beispielsweise wird der Kraftdrehkopf an einer Längsseite des Aufnahmerahmens mittels eines Scharniers angelenkt und im nicht gedrehten Zustand, wie z. B. während des Bohrvorganges, arretiert. Die Arretierung wird zu Beginn des Drehvorganges gelöst. Die Drehbewegung wird vorzugsweise mittels eines Hydraulikzylinders oder durch einen oder mehrere Stellmotoren ausgeführt.

Eine weitere Ausgestaltung sieht vor, einen frei hängenden Spülschlauch an der freistehenden Trageinrichtung oder an der zusätzlichen Stahlbaustruktur anzuordnen.

Zum Aufrichten der Tragkonstruktion aus der Horizontalen in die Vertikale ist eine Hebevorrichtung vorgesehen, die aus einem oder mehreren Hydraulik- oder Pneumatikzylindern besteht. Statt einem Zylinder kann auch eine Winde eingesetzt werden. Dadurch wird ein Bohren in einem Winkel von 5 bis 90 Grad zur Geländeoberkante ermöglicht. Der Aufbau kann auch sektionsweise mit Hilfe eines Kranes durchgeführt werden, wenn keine Zylinder oder Winden eingebaut sind.

Eine besonders vorteilhafte Ausgestaltung sieht vor, dass im unteren Bereich der Trageinrichtung eine Winde angeordnet ist, deren Seil über eine Umlenkrolle mit dem Aufnahmerahmen, an dem sich der Kraftdrehkopf befindet, befestigt ist. Oberhalb der Winde befindet sich die feste Rolle des Seilzuges. Diese Winde wird mittels einer Antriebseinheit, vorzugsweise aus einem Elektromotor mit nachgeschaltetem Getriebe bestehend, angetrieben. Weitere Antriebe, wie z. B. Hydraulikantrieb, sind möglich. Durch diese Anordnung ist das Bewegen des Aufnahmerahmens und somit des Kraftdrehkopfes in oder an der Trageinrichtung möglich, insbesondere wenn keine oder nur geringe Lasten bewegt werden müssen. Durch diese Anordnung kann der Kraftdrehkopf nach unten gezogen werden, d. h. es wird eine Druckkraft in Richtung Boden erzeugt.

Dies hat den Vorteil, dass Workoverarbeiten (Aufwältigungsarbeiten), Bohroperationen und Snubbingoperationen (z. B. Rohreinbau) durchgeführt werden können oder am Anfang einer Bohrung Andruck erzeugt werden kann.

Eine bevorzugte Ausbildung der Erfindung sieht vor, dass auf der Arbeitsbühne der Bohrvorrichtung Mittel zum Schwenken der Trageinrichtung angeordnet sind, wobei diese vorzugsweise aus einem Schwenklager mit einem Bolzen und einem Verbindungselement zur Trageinrichtung sowie einer Hebevorrichtung bestehen, sofern nicht mit Hilfe eines Kranes aufgebaut wird.

Als alternative Vorrichtungen zum Aufrichten der Trageinrichtung kommen insbesondere pneumatisch oder hydraulisch betriebene Hubvorrichtungen oder Winden in Frage.

Eine derart ausgelegte Bohrvorrichtung ist in der Lage, Bohrungen in unterschiedlichen Winkeln zu teufen oder auch, insbesondere bei kleineren Bohrvorrichtungen, das Gestänge selbstständig und aktiv aufzunehmen, ohne dass es einer besonderen Gestängehandlingsvorrichtung bedarf.

Eine weitere vorteilhafte Weiterbildung der Erfindung sieht vor, dass neben und/oder der Arbeitsbühne oder neben der Trageinrichtung eine selbstständige Handlingseinrichtung angeordnet ist, die vorzugsweise aus einem Wagen besteht, der auf Schienen verschiebbar angeordnet ist. Auf dem Wagen ist eine Auslegereinheit angeordnet, die in vorteilhafter Weise drehbar und/oder mittels einer Schwenkeinrichtung in einer vertikalen Ebene schwenkbar gelagert ist und die aus einer Gestängeaufnahmeeinheit und/oder mindestens einer Halteeinheit, vorzugsweise einem Greifer, besteht.

Im Zusammenspiel zwischen der Gestängehandlingseinrichtung kann die Bohrvorrichtung schnell und zuverlässig automatisch mit Gestänge versorgt werden, insbesondere da die Gestängehandlingseinrichtung in der Lage ist, aus verschiedenen Gestängevorratslägern, insbesondere Gestängeboxen, Gestänge zu entnehmen und der Bohrvorrichtung zuzuführen. Ganz besonders vorteilhaft ist eine derartige Ausführung in Kombination mit einer Bohranlage, die aus mindestens zwei Bohrvorrichtungen besteht, wobei dann eine Gestängehandlingseinrichtung eingespart werden kann.

Im Folgenden soll auf eine spezielle Ausführung der Erfindung, wie sie in Figur 4 dargestellt ist, näher eingegangen werden.

Das Hebewerk ist in einer der Unterbauboxen installiert. Die Reserveseiltrommel kann ebenfalls in einer dieser Boxen untergebracht werden. Das Kronenlager ist im oberen Bereich der Trageinrichtung befestigt.

Das Seil wird durch das Zwischenstück der Trageinrichtung geführt, um eine mögliche spätere Drehbarkeit der Trageinrichtung nicht zu beieinträchtigen und das Seil bei Nachrüstung eines Drehkranzes zu schonen. Oberhalb des Hebewerkes befindet sich ein Laufwagen, der die Einführung des Seiles durch das Zwischenstück in den Drehpunkt der Trageinrichtung unterstützt. Durch diese Anordnung wird das Seil nur leicht verwunden und nicht zusätzlichen Belastungen ausgesetzt, wenn ein Drehkranz später eingebaut wird, z. B. in Kombination mit einer zweiten Bohrvorrichtung. Ein weiterer Vorteil dieser Ausgestaltung ist der extrem tiefliegende Schwerpunkt einer solchen Bohrvorrichtung.

Eine weitere Ausgestaltung sieht vor, eine kleine Winde im unteren Bereich der Trageinrichtung zu installieren, um den Aufnahmerahmen des Kraftdrehkopfes auch nach unten zu ziehen, insbesondere wenn der Einbau eines Hebewerkes als Linearantrieb vorgesehen ist, wie auch in Figur 1 dargestellt ist. Das Seil dieser kleinen Winde wird am unteren Teil des Aufnahmerahmens befestigt oder über eine am Aufnahmerahmen befestigte Umlenkrolle nach unten geführt und befestigt. Durch diese Winde können sowohl Aufwältigungsarbeiten, Bohroperationen und ebenfalls Snubbing-Operationen (bzw. Rohreinbau) einfacher durchgeführt werden.

Eine weitere Ausgestaltung sieht vor, das neben der Bohrvorrichtung ein Gestängevorratslager angeordnet ist, welches für die drehbare Variante vertikal und für die schwenkbare Variante horizontal angeordnet ist.

Bei der vertikalen Variante stehen beispielsweise die Gestängevorratslager rechts und links neben einem schienengebundenen Gestängehandlingssystem. Das Gestängehandlingsystem entnimmt das Gestänge aus den vertikalen Gestängevorratslagern und befördert es zu einer definierten festgelegten Abholposition.

Eine weitere Möglichkeit sieht vor, dass die Kraftverschraubeinrichtung senkrecht zur Trageinrichtung verschiebbar ist und/oder in die Trageinrichtung eingefahren werden kann. Der Vorteil einer derartigen Ausführung liegt darin, dass das Downhole-Equipment (Untertageausrüstung) ohne Probleme in das Bohrloch eingebracht werden kann.

Beansprucht wird ebenfalls eine Bohranlage, die dadurch gekennzeichnet ist, das zwei oder mehrere Bohrvorrichtungen angeordnet sind, die sich abwechselnd über der Bohrlochmitte bewegen oder drehen oder schwenken. Der Vorteil einer solchen Ausführung besteht darin, das die eine Bohrvorrichtung den eigentlichen Bohrvorgang durchführt und die andere für diesen Vorgang mit Gestänge versorgt wird. Dadurch bedingt wird die Bohrzeit verringert und eine Optimierung der Wirtschaftlichkeit erreicht.

Vorzugsweise sind die Bohranlagen im Wesentlichen punktsymmetrisch zur Mitte des Bohrloches angeordnet.

Da sich die ein Gestänge ladende Bohrvorrichtung nicht über Bohrlochmitte befindet, kann die andere Bohrvorrichtung das zuvor geladene Gestänge mit dem Bohrstrang im Bohrloch verbinden und das Bohrloch weiter abteufen.
Dadurch wird die Möglichkeit geschaffen, die Bohrung nahezu kontinuierlich abzuteufen. Ein weiterer Vorteil liegt darin, dass die Bohranlage mit einem Minimum an Bohrpersonal gefahren werden kann, da diese insbesondere in der Handhabung der Gestänge etc. fast vollautomatisch diese Operationen durchführt.

Insbesondere bei der Verwendung einer Stahlbaustruktur können die beiden Trageinheiten oder Bohrvorrichtungen in vorteilhafter Weise vorzugsweise mittels eines Seiles, einer Kette oder einer kinematischen Kette verbunden werden, um die erforderliche Energie bei der schwenkbaren Variante der Trageinrichtungen zu minimieren. Die Verbindung der beiden Trageinheiten wird über einen Umlenkpunkt, beispielsweise einer Rolle, welcher im oberen Bereich der Stahlbaustruktur angeordnet ist, gewährleistet. Bei einer solchen Anordnung kann die Energie der ablegenden Trageinheit für das Errichten der anderen Trageinheit genutzt werden. Bei einer solchen Ausführung wird vorzugsweise an der oberen Stahlbaustruktur eine Dämpfungseinrichtung installiert, um mögliche Resonanzschwingungen, welche in die Bohranlage eingeleitet werden könnten, zu vermeiden. Eine solche Dämpfungseinheit könnte zum Beispiel aus einer Feder oder aus einem Hydraulikzylinder mit Drossel bestehen.

Das erfindungsgemäße Verfahren ist dahingehend gekennzeichnet, das in der schwenkbaren Variante die Trageinrichtung in der Horizontalen für die Aufnahme der Gestänge bereitliegt.

Der Kraftdrehkopf ist in der oberen Position und der multifunktionale Greifer in gleicher Höhe wie die Gestänge beispielsweise auf den Böcken liegen. Das Gestänge wird über die Trageinrichtung gerollt. Anschließend wird im liegenden Zustand das Gestänge durch den multifunktionalen Greifer gegriffen und somit arretiert. Anschließend wird mittels des Kraftdrehkopfes und der Handlingseinrichtung, welche unterhalb des Kraftdrehkopfes angeordnet ist, die obere Verbindung mit dem Gestänge hergestellt. Anschließend wird die Trageinrichtung mittels der Hebevorrichtung in die Vertikale gehoben und die untere Verbindung zwischen dem Gestänge auf der Trageinrichtung und des im Bohrloch befindlichen Gestänges durchgeführt. Optional kann beim Erreichen dieser Position die Trageinrichtung an einer Stahlbaustruktur arretiert werden.

Es besteht, wie bereits erwähnt die Möglichkeit, dass die Trageinheit freistehend sein kann, wobei dann eine Arretierung oder das Halten der Trageinheit im Dreh- oder Schwenkpunktbereich vorgenommen wird.

Die Verbindung zwischen Kraftdrehkopfwelle und Gestänge wird insbesondere beim Nachsetzen von Gestänge beim Bohren hergestellt. Bei Gestängeein- und - ausbauoperationen kann das Gestänge auch lediglich in den Elevator, der unter dem Kraftdrehkopf angeordnet ist, eingehängt werden, da vor allem die Gewinde des Gestänges geschont werden und die Operationen schneller durchgeführt werden können.

Die untere Gestängeverbindung wird durch die auf der Arbeitsbühne stehenden oder an der Trageinheit integrierten Kraftverschraubeinrichtung gewährleistet, welche dazu entweder über Bohrlochmitte aus der Trageinrichtung ausfährt oder über Bohrlochmitte mittels eines Scharniers geschwenkt wird. Eine weitere Ausgestaltung sieht vor, dass die Kraftverschraubeinrichtung konventionell auf der Arbeitsbühne verschiebbar angeordnet ist. Ebenfalls wird, nachdem die Verschraubung zwischen dem im Bohrloch und dem in der Bohrvorrichtung befindlichen Gestänge beendet ist, der multifunktionale Greifer gelöst und in die Trageinheit eingefahren.

Dann wird die Kraftverschraubeinrichtung aus dem Bereich herausmanövriert, die Haltevorrichtung gelöst und der Bohrvorgang weitergeführt. Dazu wird der Kraftdrehkopf in der Führung der Trageinrichtung abgesenkt.

Durch die Verwendung von zwei schwenkbaren Bohrvorrichtungen besteht die vorteilhafte Möglichkeit, dass eine in der horizontalen Position befindliche Bohrvorrichtung das Gestänge aufnimmt, während die andere Bohrvorrichtung bohrt. Sobald die vertikal stehende Bohrvorrichtung den Bohrvorgang beendet hat und somit der Kraftdrehkopf in der unteren Position angekommen ist, kann die horizontal liegende Bohrvorrichtung in die Vertikale mittels der Hebevorrichtung gehoben werden. Dabei wird der Kraftdrehkopf bei der ablegenden Bohrvorrichtung während dieser Bewegung wieder in die obere Stellung gefahren.

Ein weitere vorteilhafte Ausgestaltung des erfindungsgemäßen Verfahrens ist durch eine starre Trageinrichtung möglich, wie sie beispielsweise in Figur 4 dargestellt ist. Das Gestänge wird mittels des schienengebundenen Gestängehandlingsystems aus dem Gestängevorratslager entnommen und in Richtung der Arbeitsbühne bewegt. Der Kraftdrehkopf befindet sich in der oberen Position.

Die Gestängehandlingseinrichtung neigt das Gestänge in Richtung der Trageinrichtung, der Kraftdrehkopf und der Elevator als auch das Handlingsystem wird abgesenkt bis zu einer Höhe, in der der Elevator das Gestänge umschließen kann. Bei Erreichen dieser Höhe umfaßt der Elevator das Gestänge. Gleichzeitig fährt der multifunktionale Greifer aus der Trageinrichtung aus und umschließt das Gestänge, so dass dieses in seiner Position fixiert wird, aber sich in vertikaler Richtung verschieben läßt.

Anschließend wird das Gestänge im Elevator hängend durch den Linearantrieb angehoben, wobei der multifunktionale Greifer das Gestänge im unteren Bereich führt und kontrolliert und in Abstimmung mit dem verfahrenen Weg in der Linearführung in die Trageinheit einfährt. Sobald der Kraftdrehkopf in der oberen Stellung angekommen ist, wird die obere Verbindung zwischen Antriebswelle und Gestänge mit Hilfe der Handlingseinrichtung oder durch eine Verschraub- und Kontereinrichtung durchgeführt. Anschließend wird das Gestänge abgesenkt und mittels der Kraftverschraubeinrichtung die Verbindung mit dem sich im Bohrloch befindlichen Gestänges durchgeführt. Dann wird der multifunktionale Greifer eingefahren, die Haltevorrichtung gelöst und der Bohrvorgang weitergeführt. Alternativ kann das Gestänge im Elevator hängend zunächst mit dem im Bohrloch befindlichen Gestänge verschraubt werden und erst anschließend mit dem Kraftdrehkopf mittels der Handlingseinrichtung oder einer am Kraftdrehkopf befindlichen Verschraub- und Kontereinrichtung verbunden werden.

Ein weiterer Verfahrensschritt sieht vor, dass das Gestänge mittels der schienengebundenen Gestängehandlingeinrichtung zum definierten Abholpunkt befördert wird. Die Trageinrichtung dreht sich um die Längsachse ihrer selbst mit Hilfe des eingebauten Drehkranzes und stoppt genau über dem Abholpunkt. Der Kraftdrehkopf befindet sich zu diesem Zeitpunkt in der oberen Position der Trageinrichtung. Alternativ kann in einer starren Bohrvorrichtung lediglich der Kraftdrehkopf von dem Aufnahmerahmen zu einem definierten Abholpunkt geschwenkt bzw, gedreht werden.

Nun wird der Kraftdrehkopf und somit ebenfalls die Handlingeinrichtung und der Elevator abgesenkt. Der Elevator ist während des Absenkens ausgeschwenkt. Sobald der Elevator das Gestänge umschließen kann, wird dieser eingeschwenkt und umschließt das Gestänge.
Der multifunktionale Greifer wird aus der Trageinrichtung ausgefahren und umschließt ebenfalls das Gestänge. Dies dient dazu, das Gestänge an zwei Punkten zu halten und ein Schlackern beim weiteren Handhaben zu vermeiden.

Anschließend wird das Gestänge mittels des sich nach oben bewegenden Elevators parallel zur Linearführung angehoben, bis der Kraftdrehkopf die obere Stellung erreicht hat. Dann wird die Trageinrichtung über die Bohrlochmitte geschwenkt.
Die obere Verbindung zwischen Antriebswelle und Gestänge mittels einer Verschraub- und Kontereinrichtung oder mit Hilfe der Handlingseinrichtung kann während dieser Hebe- und Drehbewegung erfolgen, um die Zeiten insgesamt zu optimieren.

Anschließend wird die untere Verbindung mit Hilfe der Kraftverschraubeinrichtung durchgeführt und die Kraftverschraubeinrichtung anschließend wieder aus dem Bereich der Bohrlochmitte herausmanövriert.

Der multifunktionale Greifer wird in die Trageinheit eingefahren, die Haltevorrichtung gelöst und der Bohrvorgang wird fortgesetzt.

Bei Verwendung von zwei oder mehreren Bohrvorrichtungen kann die eine Bohrvorrichtung ein neues Gestänge aufnehmen und die andere bohren, sodass ein fast kontinuierliches Bohren gewährleistet wird. Dabei wird durch eine entsprechende Steuerung vermieden, dass die sich drehenden Bohrvorrichtungen kollidieren.
Beim Ein- und Ausbau von Gestänge (round trips) ist die Verschraubung mit der Antriebswelle des Kraftdrehkopfes normalerweise nicht notwendig.

Statt Gestängen können auch einzelne Bohrstangen, Casings, Rohrtouren, Verrohrungen oder rohrähnliche Gegenstände verwendet werden.

Ausführungsbeispiele für die starre Variante mit einer Bohrvorrichtung und schienengebundenem Gestängehandlingsystem bzw. die drehbare Variante mit zwei Bohrvorrichtungen und Gestängehandlingsystem (Vertikal-Pipehandler / Horizontal-Pipehandler möglich) werden in den Figuren 1-10 erläutert.

Es zeigen:
- Figur 1: die Seitenansicht der Trageinrichtung,
- Figur 2: die Vorderansicht einer Trageinrichtung,
- Figur 3: die Draufsicht auf den oberen Teil einer drehbaren Trageinrichtung,
- Figur 4: die Seitenansicht einer Bohrvorrichtung mit einer Tragvorrichtung (starre Anordnung),
- Figur 5: die Vorderansicht einer Bohranlage,
- Figur 6: die Draufsicht einer starren Bohrvorrichtung,
- Figur 7: eine schienengebundene Gestängehandlingseinrichtung (für horizontale oder vertikale Gestängelager),
- Figur 8: eine Vorderansicht einer Bohranlage,
- Figur 9: die Draufsicht auf eine Bohranlage mit zwei Bohrvorrichtungen,
- Figur 10: eine Seitenansicht mit zwei Bohrvorrichtungen mit Drehkränzen.

In den Figuren 1, 2, 4, 5, 6, 8, 9 und 10 sind der Aufnahmerahmen 4 mit Kraftdrehkopf 2 und Handlingseinrichtung 5 beziehungsweise die Gestängehandlingseinrichtung 23 in zwei unterschiedlichen Positionen dargestellt, wobei jeweils eine Position gestrichelt dargestellt ist. In der gestrichelten Darstellung des Aufnahmerahmens und des Kraftdrehkopfes ist die Umlenkrolle 11 nicht dargestellt.

Figur 1 zeigt die Seitenansicht der Trageinrichtung 1 mit dem Kraftdrehkopf 2, der an der Trageinrichtung angebrachten Linearführung 3, der Aufnahmerahmen 4 für den Kraftdrehkopf, die Handlingeinrichtung unter dem Kraftdrehkopf 5 und den Elevator 6 für die Gestängeübernahme. Unterhalb des Kraftdrehkopfes ist optional eine Verschraub- und Kontereinrichtung angeordnet, um ein mittels der Handlingseinrichtung zugeführtes Gestänge fest mit der Welle des Kraftdrehkopfes zu verschrauben, oder z. B. beim Ausbau des Gestänges die Verbindung zwischen Kraftdrehkopf und Gestänge wieder zu brechen. Angedacht sind Streben 42 der Trageinrichtung 1, die die Statik der Trageinrichtung verbessern.
Des Weiteren ist das Kronenlager 7, welches in dem oberen Bereich der Trageinrichtung integriert ist, eingezeichnet. Das Seil 13 wird durch den Drehkranz 9 mittels der Durchführung 8 geführt, um bei der Drehbewegung die Lage des Seiles nicht zu verändern.
Unter der Trageinrichtung 1 ist der Drehkranz 9 montiert, welcher auf die Arbeitsbühne fest verbunden wird.
Um Snubbingoperationen, wie auch z. B. den Einbau von Rohren, durchzuführen, ist in dem unteren Bereich der Trageinrichtung 1 eine Winde 10 installiert. Das Seil (nicht dargestellt) dieser Winde wird in diesem Fall über eine Umlenkrolle 11 geleitet, um den Seilzugeffekt auszunutzen.
Als weitere Baugruppe ist der Multifunktionale Greifer 12 eingezeichnet, welcher das Gestänge greift und führt und horizontal verschiebbar ist.
Um die Spülungszufuhr zu ermöglichen, ist der Spülungsschlauch 15 angedeutet, der in diesem Beispiel zum Teil frei hängt.

Auf dem Drehkranz ist ein Verbindungselement 105 angeordnet, an dem mittels Stehlager 104 und Bolzen ein starres Halteelement, in diesem Falle eine Strebe 103 angebracht ist. Das andere Ende der Strebe 103 ist an einer Seite der Trageinrichtung 1 fest verbunden. Ein weiteres Verbindungselement 110 enthält ein weiteres Stehlager 104 und stellt mittels Bolzen die Verbindung zur Trageinrichtung 1 her. Hierdurch kann die gesamte Trageinrichtung vertikal gehalten werden. Selbstverständlich sind andere Verbindungselemente, mit denen die Trageinrichtung 1 gehalten werden kann, denkbar.

Figur 2 zeigt die Vorderansicht der Trageinrichtung 1 mit dem Kraftdrehkopf 2, dem Aufnahmerahmen 4, der Handlingseinrichtung 5 und den Elevator 6.

Des Weiteren ist hier ebenfalls das Kronenlager 7 angedeutet. In der Mitte der Trageinrichtung 1 erkennt man das Seil 13, welches im unteren Bereich durch die Durchführung 8 durch den Drehkranz 9 geleitet wird.
Der Spülungsschlauch (in Figur 1 gezeichnet, hier nicht dargestellt) wird mit dem Rohranschluß 16 verbunden, um die Spülung in den Kraftdrehkopf einzuleiten.
Für das Snubbing oder den Rohreinbau ist die Winde 10 in dem unteren Teil der Trageinrichtung 1 gelagert und wird beispielsweise durch einen Elektromotor mit nachgeschaltetem Getriebe (Antriebseinheit 14) angetrieben.

Figur 3 zeigt die Draufsicht einer drehbaren Trageinrichtung 1 mit der Linearführung 3, in dem der Aufnahmerahmen 4 mit dem darauf montierten Kraftdrehkopf 2 mittels Führungsrollen geführt ist.
Die gestrichelte viertelkreisförmige Linie stellt die Schwenklinie 30 für diese Anordnung dar bis zu einem fiktiven Abholpunkt 28. Die Antriebswelle (Drive-shaft) 45 ist ebenso wie Verkleidung 43 des Kraftdrehkopfes nur angedeutet.

Figur 4 zeigt die Seitenansicht der Bohrvorrichtung mit einer Tragvorrichtung entsprechend Figur 1.
In dieser Variante einer nicht drehbaren Bohrvorrichtung wird der Drehkranz nicht benötigt. Um jedoch eine Aufrüstung in einfacher Weise zu ermöglichen, wird ein den Drehkranz ersetzendes Zwischenstück 27 eingesetzt, der vorzugsweise die gleichen Abmaße und Anschlußmaße wie der eigentliche Drehkranz vorweist, sowie ebenfalls die Durchführung 8 enthält.
Dazu ist die Arbeitsbühne 21, welche zur Aufnahme des Zwischenstückes 27 dient als auch die Unterbauboxen 19 und die Stütze 22, welche zur Abstützung der Arbeitsbühne dient, eingezeichnet.
Des Weiteren ist das Hebewerk 17, welches in der oberen als auch in der unteren Unterbaubox eingebaut werden kann, dargestellt.
Das Seil 13 wird mit Hilfe des Laufwagens 18 stets über der Lebusrillung der Hebewerkstrommel zwangsgeführt.
Das Zuführen beziehungsweise Abholen der Gestänge erfolgt mittels der vorzugsweise schienengebundenen Gestängehandlingseinrichtung 23, welches auf den Schienen 24 bewegt werden kann und das Gestänge 25 transportiert und justiert.

Ebenfalls dargestellt sind die Querstreben 42, die die Statik der Kastenstruktur der Trageinrichtung 1 verbessern. Statt dieser Fachwerkkonstruktion ist auch eine geschlossene Kastenkonstruktion einsetzbar.

Das Gestänge wird aus einem nicht dargestellten Gestängevorratslager mittels der Gestängehandlingseinrichtung 23 entnommen und über die Schienen 24 der Bohrvorrichtung zugeführt. Das Gestänge 25 wird mittels eines Greifers 125 der Gestängeaufnahmeeinheit 122 soweit zugeführt, dass es vom Elevator 6, der in die entsprechende Position herunterfährt, umfasst werden kann. Zur Absicherung des unteren Teiles des Gestänges ist optional die Gestängerampe 126 angeordnet. 123 bezeichnet eine Schwenkeinrichtung, mit der der Ausleger 124 in einer vertikalen Ebene bewegt werden kann. 129 beziffert den blow-out-preventer (BOP) stack, über dem nicht dargestellten Bohrloch 130.

Figur 5 zeigt die Vorderansicht der Bohranlage mit der Trageinrichtung 1 entsprechend Figur 2, wobei der Drehkranz 9 durch ein starres Zwischenstück 27 ersetzt worden ist.
In dieser Ansicht ist beispielhaft die Kraftverschraubeinrichtung 20 dargestellt, die in dieser Form auf der Arbeitsbühne 21 montiert wurde. Des Weiteren ist der Kraftdrehkopf 2 mit der darunterliegenden Handlingeinrichtung 5 dargestellt.
Das Seil 13 wird durch den Laufwagen 18 stets über der Lebusrillung des Hebewerkes 17 zwangsgeführt, sodass von dieser Einrichtung aus das Seil 13 durch die Durchführung 8 zum Kronenlager 7 sicher geleitet wird.
Die Trageinrichtung 1 ist durch das Zwischenstück 27 mit der Arbeitsbühne 21 verbunden. Auf der Arbeitsbühne 21 ist auch der darauf angeordnete Fahrstand (drillers cabin) 127 angedeutet.

Figur 6 zeigt die Draufsicht der starren Bohrvorrichtung auf der Arbeitsbühne 21. In der Draufsicht erkennt man die seitliche Anordnung der Kraftverschraubeinrichtung 20. Die Gestänge werden aus den vertikal stehenden Gestängeboxen 26 durch das schienengebundene Gestängehandlingsystem 23, welches auf den Schienen 24 verfährt, entnommen und der Bohrvorrichtung zugeführt. Durch diese Anordung der vertikalen Gestängeboxen 26 kann eine beliebige Abstellkapazität erreicht werden.

Figur 7 zeigt die schienengebundene Gestängehandlingseinrichtung 23. Es besteht die Möglichkeit das Gestänge 25 in vertikal stehenden oder horizontal liegenden (nicht dargestellt) Gestängeboxen 26 zu lagern bzw. aus diesen zu entnehmen.

Die Gestänge 25 werden während des Transports bzw. der Be- oder Entladung aus den Gestängeboxen von Fingern oder Transporthalterungen 128 geführt bzw. fixiert. In diesem Ausführungsbeispiel werden die einzelnen Gestänge 25 aus den Boxen 26 mittels der Gestängehandlingseinrichtung 23 entnommen. Dabei wird die Gestängeaufnahmeeinheit 122 mit in diesem Beispiel zwei Greifern 125 mittels des Auslegers 124, der durch die Schwenkvorrichtung 123 in einer vertikalen Ebene schwenken kann, an das Gestänge 25 herangeführt und das Gestänge 25 gegriffen. Danach wird der Ausleger 124 zurückgeschwenkt. In diesem Beispiel wird der Wagen 121 auf den Schienen 24 in Richtung der Bohranlage (nicht dargestellt) bewegt. Des Weiteren ist eine Drehvorrichtung 120 vorgesehen, mit der der Ausleger 124 mit der Gestängeaufnahmeeinheit 122 auf dem Wagen 121 gedreht werden kann, um beispielsweise einen bestimmten Abholpunkt 28 zu erreichen. Nicht dargestellt ist die Möglichkeit, die Gestängeaufnahmeeinheit 122 verschiebbar auszuführen, sodass kurze Hubbewegungen möglich sind, um das Gestänge 25 leichter aus der Transporthalterung entnehmen zu können.

Figur 8 zeigt die Vorderansicht der Bohranlage im Schnitt mit zwei Trageinrichtungen 1 und den dazugehörigen Komponenten, wie in Figur 2 dargestellt, wobei eine der Trageinrichtungen durch den Schnitt nicht dargestellt ist. Diese Bohranlage ist in dieser Ausführung mit je einem Drehkranz 9 unter der Trageinrichtung 1 ausgerüstet, um die Bohrvorrichtung abwechselnd über die Bohrlochmitte zu schwenken.

Des Weiteren ist das schienengebundene Gestängehandlingsystem 23 mit den Schienen 24 dargestellt, welches die Gestänge zu den jeweiligen Abholpunkten transportiert.

Figur 9 zeigt die Draufsicht der erfindungsgemäßen Bohranlage mit zwei Bohrvorrichtungen 40.
In dieser Ansicht ist die eine Bohrvorrichtung 40 über Bohrlochmitte 130 eingeschwenkt und beendet gerade den Bohrprozeß und die andere Bohrvorrichtung 41 ist ausgeschwenkt und steht mit geladenem Gestänge 25 bereit, um über die Bohrlochmitte 130 zu schwenken. Die Kraftverschraubeinrichtung 20 ist mittig angeordnet, um in vorteilhafter Weise die Verbindungen zu brechen beziehungsweise zu verbinden.
Ebenfalls ist die schienengebundene Gestängehandlingseinrichtung 23 mit den Schienen 24 als auch die Gestängeboxen 26 dargestellt.
Die Gestänge 25 werden zu den Abholpunkten 28 transportiert und durch die Handlingeinrichtung 5 (nicht dargestellt) mit dem darunterliegenden Elevator 6 (nicht dargestellt) übernommen.

Figur 10 zeigt die Seitenansicht mit den doppelten Bohrvorrichtungen 40, 41 entsprechend Figur 1 (ausgeschwenkt, 41) und Figur 2 (eingeschwenkt, 40), welche auf den zwei Drehkränzen 9 auf der Arbeitsbühne 21 befestigt sind.
Diese Ausführung der Bohranlage verfügt über zwei Hebewerke 17 als auch über zwei Seile 13, wobei auf Figur 10 nur das Hebewerk 17 und das Seil 13 der Bohrvorrichtung 40 dargestellt ist.
Die Bohrvorrichtung 40 ist in diesem Ausführungsbeispiel optional von der vertikalen in die horizontale Lage schwenkbar schematisch dargestellt, wobei als 107 die Hebevorrichtung, als 108 das Schwenklager und als 109 das Verbindungselement gezeichnet sind.

Durch die Verdoppelung der Bohrvorrichtungen besteht nun die Möglichkeit, mit der einen Vorrichtung zu bohren und mit der anderen Vorrichtung das Gestänge vorzuladen. Dadurch kann die Bohrung schneller abgeteuft werden.

### Bezugszeichenliste

- 1: Trageinrichtung
- 2: Kraftdrehkopf
- 3: Linearführung
- 4: Aufnahmerahmen
- 5: Handlingeinrichtung
- 6: Elevator
- 7: Kronenlager
- 8: Durchführung
- 9: Drehkranz
- 10: Winde
- 11: Umlenkrolle
- 12: Multifunktionaler Greifer
- 13: Seil
- 14: Antriebseinheit
- 15: Spülungsschlauch
- 16: Rohranschluss
- 17: Hebewerk
- 19: Unterbauboxen
- 20: Kraftverschraubeinrichtung
- 21: Arbeitsbühne
- 22: Stütze
- 23: Gestängehandlingseinrichtung
- 24: Schienen
- 25: Gestänge
- 26: Gestängeboxen
- 27: Zwischenstück
- 28: Abholpunkt
- 30: Schwenklinie
- 40: Bohrvorrichtung
- 41: weitere Bohrvorrichtung
- 42: Streben der Trageinrichtung (1)
- 43: Verkleidung des Kraftdrehkopfes (2)
- 44: Führungsrollen in der Linearführung (3)
- 45: Antriebswelle des Kraftdrehkopfes (2)
- 46: Feste Rolle des Seilzuges, die über ein Seil und die Umlenkrolle 11 mit der Winde 10 verbunden ist
- 102: Gestängeverbinder
- 103: Starres Halteelement
- 104: Stehlager mit Bolzen
- 105: Verbindungselement zwischen Halteelement (103) und Drehkranz (9) oder Zwischenstück (27)
- 107: Hebevorrichtung
- 108: Schwenklager mit Bolzen
- 109: Verbindungselement zwischen Hebevorrichtung (107) und Drehkranz (9) oder Zwischenstück (27)
- 110: Verbindungselement zwischen Trageinrichtung (1) und Drehkranz (9) oder Zwischenstück (27)
- 120: Drehvorrichtung
- 121: Wagen der Gestängehandlingseinrichtung (23)
- 122: Gestängeaufnahmeeinheit
- 123: Schwenkvorrichtung
- 124: Ausleger der Gestängehandlingseinrichtung (23)
- 125: Greifer der Gestängeaufnahmeeinheit (122)
- 126: Gestängerampe
- 127: Fahrstand
- 128: Finger oder Transporthalterungen
- 129: 129 BOP (blow out preventer) stack
- 130: Bohrloch

## Patentansprüche

1. Bohrvorrichtung für Explorations- und Förderbohrungen, bestehend aus einer Trageinrichtung (1), einem Krartdrehkopf (2) sowie einem Greifer (12), **dadurch gekennzeichnet, dass** der Kraftdrehkopf (2) mittels einer Führung in oder unmittelbar an der Trageinrichtung (1) achsial zur Längsachse der Trageinrichtung (1) verschlebbar angeordnet ist und dass der Greifer (12) zwecks Greifen beziehungsweise Führen eines Bohrgestänges (25) senkrecht zur Achse der Trageinrichtung (1) bewegbar angeordnet ist und dass mit der Trageinrichtung (1) ein Zwischenstück oder ein Drehkranz (9) verbunden ist, wobei das Zwischenstück oder der Drehkranz (9) unmittelbar am Fuß der Trageinrichtung (1) angeordnet ist.

2. Bohrvorrichtung nach Anspruch 1, **dadurch gekennzeichnet, dass**
die Trageinrichtung (1) verschiebbar angeordnet ist.

3. Bohrvorrichtung nach Anspruch 1 oder 2,
**dadurch gekennzeichnet, dass**
der Drehkrsnz (9) eine Durchführung (8) aufweist, durch die ein Seil (13) geführt wird, welches den Kraftdrehkopf (2) über ein Kronenlager (7) mit einem Hebewerk (17) verbindet.

4. Bohrvorrichtung nach den Ansprüchen 1 bis 3,
**dadurch gekennzeichnet, dass**
auf dem Drehkranz (9) Mittel zum Schwenken der Trageinrichtung (1) angeordnet sind.

5. Bohrvorrichtung nach Anspruch 4, **dadurch gekennzeichnet, dass**
die Mittel aus einem Schwenklager mit einem Bolzen (108) und einem Verbindungselement (109) sowie einer Hebevorrichtung (107) bestehen.

6. Bohrvorrichtung nach den Ansprüchen 1 bis 5,
**dadurch gekennzeichnet, dass**
das im unteren Bereich der Trageinrichtung (1) eine Winde (10) angeordnet ist, wobei das Seil der Winde (10) über eine Umlenkrolle (11) an dem Aufnahmerahmen (4) befestigt ist.

7. Bohrvorrichtung nach Anspruch 6, **dadurch gekennzeichnet, dass**
die Winde (10) mittels einer Antriebseinheit (14), vorzugsweise bestehend aus einem Elektromotor mit nachgeschaltetem Getriebe, angetrieben wird.

8. Bohrvorrichtung nach den Ansprüchen 1 bis 7,
**dadurch gekennzeichnet, dass**
die Trageinrichtung (1) über den Drehkranz (9) mit einer Arbeitsbühne (21) verbunden ist, wobei unter der Arbeitsbühne (21) das Hebewerk (17) mit einem Laufwagen (18) angeordnet ist und auf der Arbeitsbühne (21) oder im unteren Bereich der Trageinrichtung (1) oberhalb der Arbeitsbühne (21) eine Kraftverschraubvorrichtung (20) angeordnet ist, wobei diese Kraftverschraubvorrichtung (20) vorzugsweise verschiebbar oder schwenkbar ausgeführt ist.

9. Bohrvorrichtung nach Anspruch 8, **dadurch gekennzeichnet, dass**
das Hebewerk (17) in mindestens einer Unterbaubox (19) angeordnet ist, die die Arbeitsbühne (21) stützt.

10. Bohrvorrichtung nach den Ansprüchen 1 bis 9,
**dadurch gekennzeichnet, dass**
neben oder/und unter der Arbeitsbühne (21) oder neben der Trageinrichtung (1) eine Gestängehandlingseinrichtung (23) angeordnet ist.

11. Bohrvorrichtung nach Anspruch 10, **dadurch gekennzeichnet, dass**
die Gestängehandlingseinrichtung (23) aus einem Wagen (121) besteht, der auf Schienen (24) verschiebbar angeordnet ist und dass auf dem Wagen (122) eine Gestängeaufnahmeeinheit (122) angeordnet ist, die drehbar und/oder mittels einer Schwenkeinrichtung (123) in einer vertikalen Ebene schwenkbar gelagert ist.

12. Bohrvorrichtung nach Anspruch 11, **dadurch gekennzeichnet, dass**
die Gestängeaufnahmeeinheit (122) aus einer Greiferaufnahme (124) und/oder einer Halteeinheit, vorzugsweise einem Greifer (125), besteht.

13. Bohrvorrichtung nach einem der Ansprüche1 bis 12,
**dadurch gekennzeichnet, dass**
am oberen Ende der Trageinrichtung (1) eine Verriegelungsvorrichtung angeordnet ist, die mit einer Stahlbaustruktur, vorzugsweise einem Turm oder einem Mast, verbunden ist.

14. Bohrvorrichtung nach einem der Ansprüche 1 bis 13,
**dadurch gekennzeichnet, dass**
der Kraftdrehkopf (2) um eine parallele Achse der Trageinrichtung drehbar angeordnet ist.

15. Bohrvorrichtung nach einem der Ansprüche 1 bis 14,
**dadurch gekennzeichnet, dass**
an oder in der Trageinrichtung (1) eine Trommel angeordnet ist, auf die der Spülungsschlauch und/oder die Strom- und Steuerleitungen aufgerollt werden.

16. Bohranlage, bestehend aus mindestens zwei Bohreinrichtungen nach den Ansprüchen 1 bis 15, **dadurch gekennzeichnet, dass**
die Bohranlagen im Wechsel über die Mitte eines Bohrloches (130) verschiebbar oder drehbar oder schwenkbar angeordnet sind.

17. Bohranlage nach Anspruch 16, **dadurch gekennzeichnet, dass**
zwei Bohreinrichtungen (40, 41) im Wesentlichen symmetrisch zur Mitte des Bohrloches (130) angeordnet sind.

18. Bohranlage nach Anspruch 16 oder 17,
**dadurch gekennzeichnet, dass**
die schwenkbaren Bohreinrichtungen miteinander verbunden sind, wobei die Verbindung vorzugsweise mittels einer Klauenkette oder einem Seil oder einer Kette hergestellt wird.

19. Bohranlage nach einem der Ansprüche 16 bis 18,
**dadurch gekennzeichnet, dass**
zwischen zwei Bohrvorrichtungen eine Stahlbaustruktur angeordnet ist, an der die Bohrvorrichtungen wechselseitig arretierbar sind, wobei die Bohrvorrichtungen mittels Seil oder Kette über einen Umlenkpunkt oder eine Umlenkrolle, die in der Stahlbaustruktur angeordnet ist, verbunden sind.

20. Bohranlage nach Anspruch 19, **dadurch gekennzeichnet, dass**
eine Dämpfungseinrichtung an den Trägereinrichtungen der Bohrvorrichtungen oder der Stahlbaustruktur angeordnet ist, wobei die Dämpfungseinheit vorzugsweise aus einem Hydraulikzylinder und einer Drossel besteht.

21. Verfahren zum Abteufen einer Bohrung sowie zum Einbau von Gestänge, mittels einer Bohrvorrichtung gemäß den Ansprüchen 1 bis 20,
**dadurch gekennzeichnet, dass**
a) die Trageinrichtung (1) in der Horizontalen für die Aufnahme des Gestänges bereit liegt, wobei der Kraftdrehkopf (2) in der oberen Position und der Greifer (12) in etwa gleicher Höhe wie die Gestänge (25) liegen,
b) das Gestänge (25) auf oder über die Trageinrichtung (1) gerollt wird und anschließend
c) das Gestänge (25) durch den Greifer (12) gegriffen und gehalten und dann
d) mittels des Kraftdrehkopfes (1) und der Handlingseinrichtung (5), die vorzugsweise unterhalb des Kraftdrehkopfes angeordnet ist, die obere Verbindung des Antriebes des Kraftdrehkopfes (2) mit dem Gestänge (25) hergestellt wird und anschließend
e) die Trageinrichtung (1) mittels der Hebevorrichtung (107) in die Vertikale gehoben wird und
f) die untere Verbindung zwischen dem Gestänge (25) und des im Bohrloch (130) befindlichen Gestänge hergestellt wird.

22. Verfahren nach Anspruch 21, **dadurch gekennzeichnet, dass**
nach dem Heben der Trageinrichtung (1) in die Vertikale diese in einer Stahlbaustruktur arretiert wird.

23. Verfahren nach Anspruch 21 oder 22,
**dadurch gekennzeichnet, dass**
die Verfahrensschritte a) bis f) in umgekehrter Reihenfolge durchgeführt werden, um Gestänge (25) auszubauen und auf oder in einem Gestängevorratslager abzulegen, wobei statt der Herstellung einer Verbindung d) und f) die Lösung der Verbindung und an Stelle des Hebens der Trageinrichtung (1) (e) das Absenken der Trageinrichtung durchgeführt wird.

24. Verfahren nach Anspruch 23, **dadurch gekennzeichnet, dass**
bei Arrretierung der Trageinrichtung (1) in einer Stahlbaustruktur die Arretierung gelöst wird.

25. Verfahren zum Abteufen einer Bohrung sowie zum Einbau von Gestänge mittels einer Bohrvorrichtung gemäß den Ansprüchen 1 bis 20,
**dadurch gekennzeichnet, dass**
a) eine feststehende Trageinrichtung (1) eingesetzt wird und
b) das Gestänge (25) mittels einer schienengebundenen Gestängehandlingsvorrichtung (23) aus einem Gestängevorratslager entnommen wird und in Richtung der Trageinrichtung bewegt wird,
c) wobei der obere Bereich des Gestänges (25) derart an den Kraftdrehkopf (1) oder den Elevator (6) herangeführt wird, dass der Elevator (6) das Gestänge (25) umfassen kann und anschließend
d) das Gestänge (25) im oberen Bereich vom Elevator (6) und im unteren Bereich vom Greifer (12) umschlossen wird, und dann
e) Antriebswelle des Kraftdrehkopfes (2) verschraubt wird und
f) anschließend abgesenkt wird und die Verbindung zwischen dem im Bohrloch (130) befindlichen Gestänge mittels Kraftverschraubeinrichtung (20) hergestellt wird.

26. Verfahren zum Abteufen einer Bohrung sowie zum Einbau von Gestänge mittels einer Bohrvorrichtung nach einem der Ansprüche 1 bis 20, **dadurch gekennzeichnet, dass**
a) eine um die Längsachse drehbare Trageinrichtung (1) eingesetzt wird, die
b) über einen Abholpunkt (28) gedreht wird, wobei sich der Kraftdrehkopf (2) im oberen oder mittleren Bereich der Trageinrichtung (1) befindet, während vorher oder gleichzeitig ein Gestänge (25) mittels einer Gestängehandlingseinrichtung (23), wobei diese vorzugsweise schienengebunden ausgeführt ist, zum Abholpunkt (28) befördert und dort bereitgestellt wird und dann
c) der Kraftdrehkopf (2) und die mit diesem verbundene Handlingeinrichtung (5) und der Elevator (6) abgesenkt wird, bis der Elevator (6) das Gestänge (25) umschließen kann und dann
d) der Elevator (6) das Gestänge (25) umfasst und der Greifer (12) aus der Trageinrichtung (1) so weit ausgefahren wird, dass er das Gestänge (25) umschließt und
e) das Gestänge (25) angehoben wird und die Trageinrichtung (1) über das Bohrloch (130) geschwenkt wird, wo das Gestänge (25)
f) mittels der Kraftverschraubeinrichtung (20) mit dem im Bohrloch befindlichen Gestänge sowie mit der Antriebswelle des Kraftdrehkopfes (2) verbunden wird.

27. Verfahren nach den Ansprüchen 26 oder 21,
**dadurch gekennzeichnet, dass**
die obere Verbindung zwischen Antriebswelle des Kraftdrehkopfes (2) und dem Gestänge (25) durch eine Verschraub- und Kontereinrichtung oder mittels der Handlingeinrichtung (5) während der Hebel- und Drehbewegung erfolgt.

28. Verfahren nach den Ansprüchen 26 oder 27,
**dadurch gekennzeichnet, dass**
im Schritt a) statt der Trageinrichtung (1) nur der Kraftdrehkopf (2) um eine vertikale Achse parallel zur Längsachse der Trageinrichtung aus der Bohrlochmitte gedreht und über einem Abholpunkt positioniert wird.

29. Verfahren nach den Ansprüchen 21 bis 28,
**dadurch gekennzeichnet, dass**
zuerst die Verbindung des Gestänges (25) mit dem im Bohrloch befindlichen Gestänge und dann die obere Verbindung zwischen Gestänge und Antriebswelle des Kraftdrehkopfes (2) hergestellt wird.

30. Verfahren nach den Ansprüchen 21 bis 29,
**dadurch gekennzeichnet, dass**
bei Ein- und Ausbauoperationen das Gestänge (25) nur in den Elevator (6) eingehängt wird und nicht mit der Antriebswelle des Kraftdrehkopfes verbunden wird.

## Claims

1. Drilling apparatus for exploratory drillings and production wells, comprising a carrier device (1), a power rotary head (2) as well as a gripping means (12), **characterised in that** the power rotary head (2) is disposed so as to be displaceable axially relative to the longitudinal axis of the carrier device (1) in or directly on the carrier device (1) by means of a guiding means and **in that** the gripping means (12), for the purpose of gripping or respectively guiding a drill pipe (25), is disposed so as to be displaceable perpendicularly relative to the axis of the carrier device (1) and **in that** an intermediate part or a rotating track (9) is connected to the carrier device (1), wherein the intermediate part or the rotating track (9) is disposed directly at the base of the carrier device (1).

2. Drilling apparatus according to claim 1, **characterised in that** the carrier device (1) is disposed so as to be displaceable.

3. Drilling apparatus according to claim 1 or 2, **characterised in that** the rotary track (9) includes a lead-in (8), through which a cable (13) is guided, which cable (13) connects the power rotary head (2) to a lifting apparatus (17) via a crown bearing (7).

4. Drilling apparatus according to claims 1 to 3, **characterised in that** means are disposed on the rotating track (9) for pivoting the carrier device (1).

5. Drilling apparatus according to claim 4, **characterised in that** the means consist of a pivotal bearing with a pin (108) and a connecting member (109) as well as a lifting apparatus (107).

6. Drilling apparatus according to claims 1 to 5, **characterised in that** a winch (10) is disposed in the lower region of the carrier device (1), the cable of the winch (10) being secured to the receiving frame (4) via a guide roller (11).

7. Drilling apparatus according to claim 6, **characterised in that** the winch (10) is driven by means of a drive unit (14), preferably consisting of an electric motor with gearing connected at the outlet side.

8. Drilling apparatus according to claims 1 to 7, **characterised in that** the carrier device (1) is connected to a working platform (21) via the rotating track (9), the lifting apparatus (17) with a carriage (18) being disposed below the working platform (21) and a power screw-connecting apparatus (20) being disposed on the working platform (21) or in the lower region of the carrier device (1) above the working platform (21), this power screw-connecting apparatus (20) being preferably configured so as to be displaceable or pivotable.

9. Drilling apparatus according to claim 8, **characterised in that** the lifting apparatus (17) is disposed in at least one base box (19), which supports the working platform (21).

10. Drilling apparatus according to claims 1 to 9, **characterised in that** a pipe handling device (23) is disposed near or/and below the working platform (21) or near the carrier device (1).

11. Drilling apparatus according to claim 10, **characterised in that** the pipe handling device (23) consists of a carriage (121), which is disposed so as to be displaceable on rails (24), and **in that** a pipe receiving unit (122) is disposed on the carriage (121), which pipe receiving unit (122) is rotatably and/or pivotably mounted in a vertical plane by means of a pivoting device (123).

12. Drilling apparatus according to claim 11, **characterised in that** the pipe receiving unit (122) is formed from a gripping receiving means (124) and/or a retaining unit, preferably a gripping means (125).

13. Drilling apparatus according to one of claims 1 to 12, **characterised in that** a locking apparatus is disposed at the upper end of the carrier device (1), which locking apparatus is connected to a steel frame structure, preferably a tower or a mast.

14. Drilling apparatus according to one of claims 1 to 13, **characterised in that** the power rotary head (2) is mounted so as to be rotatable about a parallel axis of the carrier device.

15. Drilling apparatus according to one of claims 1 to 14, **characterised in that** a drum is disposed on or in the carrier device (1), onto which drum the scavenging hose and/or the electric and control lines are rolled.

16. Drilling rig, comprising at least two drilling apparatuses according to claims 1 to 15, **characterised in that** the drilling rigs are disposed so as to be alternately displaceable or rotatable or pivotable over the centre of a drill hole (130).

17. Drilling rig according to claim 16, **characterised in that** two drilling devices (40, 41) are disposed substantially symmetrically relative to the centre of the drilling hole (130).

18. Drilling rig according to claim 16 or 17, **characterised in that** the pivotable drilling devices are interconnected, the connection preferably being produced through the means of a claw-type chain or a cable or a chain.

19. Drilling rig according to one of claims 16 to 18, **characterised in that** a steel frame structure is disposed between two drilling apparatuses, on which steel frame structure the drilling apparatuses are lockable in a reciprocal manner, the drilling apparatuses being connected by means of cable or chain via a pivotal point or a guide roller, which is disposed in the steel frame structure.

20. Drilling rig according to claim 19, **characterised in that** a damping device is disposed on the carrier devices of the drilling apparatuses or the steel frame structure, the damping unit preferably being in the form of a hydraulic cylinder and a throttling means.

21. Method for sinking a well as well as for installing pipes, by means of a drilling apparatus according to claims 1 to 20, **characterised in that**
a) the carrier device (1) lies ready in the horizontal for the receiving of the pipe, wherein the power rotary head (2) lies in the upper position and the gripping means (12) lies at approximately the same height as the pipe (25),
b) the pipe (25) is rolled on or over the carrier device (1) and subsequently
c) the pipe (25) is gripped by the gripping means (12) and held and then
d) by means of the power rotary head (1) and the handling device (5), which is preferably disposed below the power rotary head, the upper connection between the driving means of the power rotary head (2) and the pipe (25) is produced and subsequently
e) the carrier device (1) is raised into the vertical by means of the lifting apparatus (107) and
f) the lower connection between the pipe (25) and the pipe situated in the drill hole (130) is produced.

22. Method according to claim 21, **characterised in that** after the carrier device (1) has been lifted into the vertical, the carrier device (1) is locked in a steel frame structure.

23. Method according to claim 21 or 22, **characterised in that** the method steps a) to f) are carried out in reverse order to remove pipes (25) and to deposit them on or in a pipe store, wherein instead of the production of a connection d) and f) the release of the connection and in place of the lifting of the carrier device (1) (e) the lowering of the carrier device is carried out.

24. Method according to claim 23, **characterised in that** where the carrier device (1) is locked in a steel frame structure, the locking is released.

25. Method for sinking a well as well as for installing pipes by means of a drilling apparatus according to claims 1 to 20, **characterised in that**
a) a non-displaceable carrier device (1) is used and
b) the pipe (25) is removed from a pipe store by means of a pipe handling apparatus (23), which is attached to rails, and is displaced in the direction of the carrier device,
c) wherein the upper region of the pipe (25) is introduced in such a manner to the power rotary head (1) or to the elevator (6) that the elevator (6) can grasp the pipe and subsequently
d) the pipe (25) is grasped in the upper region by the elevator (6) and in the lower region by the gripping means (12), and then
e) drive shaft of the power rotary head (2) is screw connected and
f) subsequently lowered and the connection between the pipe situated in the drill hole (130) is produced by means of power screw-connecting device (20).

26. Method for sinking a well as well as for installing pipes by means of a drilling apparatus according to claims 1 to 20, **characterised in that**
a) a carrier device (1), which is rotatable about the longitudinal axis, is used, which carrier device (1)
b) is rotated above a collection point (28), wherein the power rotary head (2) is situated in the upper or central region of the carrier device (1), whilst beforehand or at the same time a pipe (25) is conveyed to the collection point (28) by means of a pipe handling device (23), this latter preferably being attached to rails, and is there made ready and then
c) the power rotary head (2) and the handling device (5), which is connected thereto, and the elevator (6) are lowered until the elevator (6) can encompass the pipe (25) and then
d) the elevator (6) grasps the pipe (25) and the gripping means (12) is extended from the carrier device (1) until it encompasses the pipe (25) and
e) the pipe (25) is raised and the carrier device (1) is pivoted over the drill hole (130), where the pipe (25),
f) by means of the power screw-connecting device (20), is connected to the pipe situated in the drill hole as well as to the drive shaft of the power rotary head (2).

27. Method according to claims 26 or 21, **characterised in that** the upper connection between drive shaft of the power rotary head (2) and the pipe (25) is effected by means of a screw-connecting and counter-screw-connecting device or by means of the handling device (5) during the lifting and rotating movement.

28. Method according to claims 26 or 27, **characterised in that** in the step a), instead of the carrier device (1), only the power rotary head (2) is rotated about a vertical axis parallel relative to the longitudinal axis of the carrier device out of the centre of the drill hole and positioned over a collection point.

29. Method according to claims 21 to 28, **characterised in that** initially the connection between the pipe (25) and the pipe situated in the drill hole is produced followed by the upper connection between pipe and drive shaft of the power rotary head (2).

30. Method according to claims 21 to 29, **characterised in that** during the installation and removal operations the pipe (25) is suspended only in the elevator (6) and is not connected to the drive shaft of the power rotary head.

## Revendications

1. Dispositif de forage pour des puits d'exploration et de production, composé d'un appareil porteur (1), d'une tête rotative motorisée (2), ainsi que d'une pince (12), **caractérisé en ce que** la tête rotative motorisée (2) est disposée avec une possibilité de déplacement axial par rapport à l'axe longitudinal de l'appareil porteur (1) au moyen d'un guidage, dans ou directement sur l'appareil (1), et que la pince (12) est disposée avec une possibilité de déplacement perpendiculaire à l'axe de l'appareil porteur (1) pour la saisie et/ou le guidage d'une tige de forage (25) et qu'une pièce intermédiaire ou une couronne rotative (9) est reliée à l'appareil porteur (1), la pièce intermédiaire ou la couronne rotative (9) étant disposée directement au pied de l'appareil porteur (1).

2. Dispositif de forage suivant la revendication 1, **caractérisé en ce que** l'appareil porteur (1) est disposé avec une possibilité de déplacement.

3. Dispositif de forage suivant l'une des revendications 1 et 2, **caractérisé en ce que** la couronne rotative (9) présente une traversée (8) au travers de laquelle est guidé un câble (13) qui relie la tête rotative motorisée (2) à un treuil (17) par l'intermédiaire d'un moufle fixe (7).

4. Dispositif de forage suivant les revendications 1 à 3, **caractérisé en ce que** des moyens pour le pivotement de l'appareil porteur (1) sont disposés sur la couronne rotative (9).

5. Dispositif de forage suivant la revendication 4, **caractérisé en ce que** les moyens se composent d'un palier pivotant avec un axe (108) et un élément de liaison (109), ainsi que d'un dispositif de levage (107).

6. Dispositif de forage suivant les revendications 1 à 5, **caractérisé en ce qu'**un cabestan (10) est disposé dans la zone inférieure de l'appareil porteur (1), le câble du cabestan (10) étant fixé sur le cadre de réception (4) par l'intermédiaire d'une poulie de renvoi (11).

7. Dispositif de forage suivant la revendication 6, **caractérisé en ce que** le cabestan (10) est entraîné au moyen d'une unité de commande (14), de préférence composée d'un moteur électrique suivi d'une transmission.

8. Dispositif de forage suivant les revendications 1 à 7, **caractérisé en ce que** l'appareil porteur (1) est relié à un plancher de forage (21) par l'intermédiaire de la couronne rotative (9), le treuil (17) étant disposé avec un chariot (18) au-dessous du plancher de forage (21), et un dispositif de vissage électrique (20) étant disposé sur le plancher de forage (21) ou dans la zone inférieure de l'appareil porteur (1), au-dessus du plancher (21), ce dispositif de vissage (20) étant de préférence réalisé de façon coulissante ou pivotante.

9. Dispositif de forage suivant la revendication, 8, **caractérisé en ce que** le treuil (17) est disposé dans au moins un châssis de substructure (19) qui supporte le plancher de forage (21).

10. Dispositif de forage suivant les revendications 1 à 9, **caractérisé en ce qu'**un dispositif de manipulation de tiges (23) est disposé à côté ou/et au-dessous du plancher de forage (21) ou à côté de l'appareil porteur (1).

11. Dispositif de forage suivant la revendication 10, **caractérisé en ce que** le dispositif de manipulation de tiges (23) se compose d'un chariot (121), disposé avec une possibilité de déplacement sur des rails (24), et qu'une unité de réception de tiges (122) disposée sur le chariot (121) est montée tournante et/ou avec une possibilité de pivotement dans un plan vertical au moyen d'un dispositif de pivotement (123).

12. Dispositif de forage suivant la revendication 11, **caractérisé en ce que** l'unité de réception de tiges (122) est formée d'un logement de pince (124) et/ou d'une unité de retenue, de préférence d'une pince (125).

13. Dispositif de forage suivant l'une des revendications 1 à 12, **caractérisé en ce que** sur l'extrémité supérieure de l'appareil porteur (1) est disposé un dispositif de verrouillage qui est relié à une charpente en acier, de préférence une tour ou un mât.

14. Dispositif de forage suivant l'une des revendications 1 à 13, **caractérisé en ce que** la tête rotative motorisée (2) est disposée tournante autour d'un axe parallèle de l'appareil porteur.

15. Dispositif de forage suivant l'une des revendications 1 à 14, **caractérisé en ce que** sur ou dans l'appareil porteur (1) est disposé un tambour sur lequel sont enroulés le flexible de forage et/ou les câbles de puissance et de commande.

16. Installation de forage composée d'au moins deux dispositifs de forage suivant les revendications 1 à 15, **caractérisée en ce que** les installations de forage sont disposées en alternance avec une possibilité de coulissement, de rotation ou de pivotement au-dessus du centre d'un trou de sonde (130).

17. Installation de forage suivant la revendication 16, **caractérisée en ce que** deux dispositifs de forage (40, 41) sont disposés de façon essentiellement symétrique par rapport au centre du forage (130).

18. Installation de forage suivant l'une des revendications 16 et 17, **caractérisée en ce que** les dispositifs de forage pivotants sont reliés entre eux, la liaison étant de préférence créée au moyen d'une chaîne à griffes ou d'un câble ou d'une chaîne.

19. Installation de forage suivant l'une des revendications 16 à 18, **caractérisée en ce qu'**entre deux dispositifs de forage est disposée une charpente en acier, sur laquelle ces dispositifs peuvent être mutuellement bloqués, les dispositifs de forage étant reliés au moyen d'un câble ou d'une chaîne par l'intermédiaire d'un point de renvoi ou d'une poulie de renvoi qui est disposée dans la charpente en acier.

20. Installation de forage suivant la revendication 19, **caractérisée en ce qu'**un dispositif d'amortissement est disposé sur les appareils porteurs des dispositifs de forage ou sur la charpente en acier, l'unité d'amortissement se composant de préférence d'un cylindre hydraulique et d'un étranglement.

21. Procédé de fonçage d'un puits ainsi que. de montage de tiges, au moyen d'un dispositif de forage suivant les revendications 1 à 20, **caractérisé en ce que**
a) l'appareil porteur (1) est positionné à l'horizontale pour la réception de la tige, la tête rotative motorisée (2) se situant dans la position supérieure et le pince (12) à peu près à la même hauteur que les tiges (25),
b) la tige (25) est enroulée sur ou au-dessus de l'appareil porteur (1) et
c) la tige (25) est saisie et maintenue par la pince (12), puis
d) au moyen de la tête rotative motorisée (2) et de l'appareil de manipulation (5), de préférence disposé au-dessous de la tête rotative motorisée, la jonction supérieure de l'entraînement de la tête rotative motorisée (2) avec la tige (25) est créée, après quoi
e) l'appareil porteur (1) est relevé à la verticale au moyen du dispositif de levage (107), et
f) la jonction inférieure entre la tige (25) et la tige située dans le trou de sonde (130) est créée.

22. Procédé suivant la revendication 21, **caractérisé en ce que** l'appareil porteur (1) est bloqué dans une charpente en acier après son relèvement à la verticale.

23. Procédé suivant l'une des revendications 21 et 22, **caractérisé en ce que** les étapes de procédé a) à f) sont réalisées dans l'ordre inverse, pour le démontage des tiges (25) et leur dépôt dans un parc à tiges, le déblocage étant réalisé au lieu de la création d'une jonction d) et f) et l'abaissement de l'appareil porteur (1) au lieu du relèvement de l'appareil porteur.

24. Procédé suivant la revendication 23, **caractérisé en ce que** le blocage est déverrouillé lors du blocage de l'appareil porteur dans une charpente en acier (1).

25. Procédé de fonçage d'une puits ainsi que de montage de tiges au moyen d'un dispositif de forage suivant les revendications 1 à 20, **caractérisé en ce que**
a) un appareil porteur stationnaire (1) est mis en place, et
b) la tige (25) est prélevée d'un parc à tiges au moyen d'un dispositif de manipulation de tiges (23) monté sur rails et déplacée en direction de l'appareil porteur,
c) la zone supérieure de la tige (25) étant approchée de la tête rotative motorisée (2) ou de l'élévateur (6) de sorte que l'élévateur (6) peut enserrer la tige (25), après quoi
d) la tige (25) est entourée dans la zone supérieure par l'élévateur (6) et dans la zone inférieure par la pince (12), puis
e) l'arbre moteur de la tête rotative motorisée (2) est vissé, et
f) ensuite abaissé et la jonction entre la tige située dans le trou de sonde (130) est créée au moyen du dispositif de vissage électrique (20).

26. Procédé de fonçage d'un puits ainsi que de montage de tiges au moyen d'un dispositif de forage suivant l'une des revendications 1 à 20, **caractérisé en ce que**
a) un appareil porteur (1) rotatif autour de l'axe longitudinal est mis en place, qui
b) est tourné au-dessus d'un point de reprise (28), la tête rotative motorisée (2) se situant dans la zone supérieure ou centrale de l'appareil porteur (1), tandis qu'une tige (25) est préalablement ou simultanément transportée vers le point de reprise (28) au moyen d'un dispositif de manipulation de tiges (23), celui-ci étant de préférence monté sur rails, et y est mise en attente, puis
c) la tête rotative motorisée (2), le dispositif de manipulation (5) relié à cette dernière et l'élévateur (6) sont abaissés jusqu'à ce que l'élévateur (6) puisse entourer la tige (25), puis
d) l'élévateur (6) enserre la tige (25) et la pince (12) est sortie de l'appareil porteur (1) au point qu'elle entoure la tige (25), et
e) la tige (25) est relevée et l'appareil porteur (1) pivote au-dessus du trou de sonde (130), où la tige (25)
f) est reliée au moyen du dispositif de vissage électrique (20) à la tige située dans le trou de sonde ainsi qu'à l'arbre moteur de la tête rotative motorisée (2).

27. Procédé suivant l'une des revendications 26 et 21, **caractérisé en ce que** la jonction supérieure entre l'arbre moteur de la tête rotative motorisée (2) et la tige (25) est assurée par un dispositif de vissage et de blocage par contre-écrou ou au moyen du dispositif de manipulation (5) pendant le mouvement de levée et de rotation.

28. Procédé suivant l'une des revendications 26 et 27, **caractérisé en ce que** dans l'étape (a) au lieu de l'appareil porteur (1), seule la tête rotative motorisée (2) est tournée hors du forage autour d'un axe vertical parallèlement à l'axe longitudinal de l'appareil porteur, et positionnée au-dessus d'un point de reprise.

29. Procédé suivant les revendications 21 à 28, **caractérisé en ce que** la jonction de la tige (25) avec la tige située dans le trou de sonde est d'abord créée, puis la jonction supérieure entre la tige et l'arbre moteur de la tête rotative motorisée (2).

30. Procédé suivant les revendications 21 à 29, **caractérisé en en ce que** lors des opérations de montage et de démontage la tige (25) est accrochée uniquement dans l'élévateur (6) et n'est pas reliée à l'arbre moteur de la tête rotative motorisée.
